# EUROPÄISCHE PATENTANMELDUNG

(11) **EP 4 732 707 A1**
(43) Veröffentlichungstag der Anmeldung: **29.04.2026**
(21) Anmeldenummer: 25208703.6
(22) Anmeldetag: 14.10.2025
(51) Int. Cl.: A45C 13/26, A45C 5/14

(54) **AUSZIEHGRIFFVORRICHTUNG ZUR VERBESSERUNG DER BEPACKBARKEIT HANDGEFÜHRTER TRANSPORTBEHÄLTER DUCH ANORDNUNG VON TELESKOPIERBAREN GRIFFSTANGEN ODER DURCH INNENLIEGENDE, AN DEN RÄNDERN DES TRANSPORTBEHÄLTERS ANGEORDNETE STÜTZSTANGEN**

(30) Priorität: 23.10.2024 DE 102024003477
(71) Anmelder: Mittelstaedt, Volker, 24558 Henstedt-Ulzburg (DE)
(72) Erfinder: Mittelstaedt, Volker, 24558 Henstedt-Ulzburg (DE); Mittelstaedt, Maximilian Klaus Ernst Walter, 24105 Kiel (DE); Mittelstaedt, Svenja, 24558 Henstedt-Ulzburg (DE)

(57) **Zusammenfassung**

Die Erfindung optimiert die Bepackbarkeit handgeführter Transportbehälter, insbesondere von Rollkoffern, Musterkoffern und Werkzeugkoffern. Hierfür wird eine Ausziehgriffvorrichtung vorgeschlagen, deren Stützstangen im Bereich der Vertikalränder des Transportbehälters angeordnet sind, verbunden mit einer ausziehbaren Griffstange. Dadurch entstehen innenseitig glatte Oberflächen für eine optimale Bepackbarkeit. Beim Teleskopieren wir die Ausziehgriffvorrichtung zusammengeschoben bei gleichzeitiger Abwicklung der Stützstangen. Hierdurch werden die Schwerachsen von führender Person und Transportbehälter zusammengerückt, was als angenehmer empfunden wird.

Ferner wir zur Verbesserung der Statik eine innenliegende Stützstange vorgeschlagen bei nicht teleskopierbarer Griffstange.

## Beschreibung

Handgeführte Transportbehälter mit Ausziehgriffvorrichtung, insbesondere Rollkoffer, Musterkoffer und Werkzeugkoffer sind Bestandteil des alltäglichen Lebens, beispielsweise an Flughäfen oder Bahnhöfen und damit Stand der Technik. In der allgemeinen Wahrnehmung sind Trolleys dabei am häufigsten anzutreffen. Daher wird im Folgenden häufig exemplarisch auf diese spezielle Form von Rollkoffern eingegangen, da Trolleys häufig einer starken Standardisierung unterliegen. Diese ergibt sich aus den Transportbedingungen der Fluggesellschaften für Kabinengepäck, die unter anderem das zulässige Gesamtgewicht sowie die maximalen Außenabmessungen vorgeben. Im Allgemeinen betragen diese Außenabmessungen ca. 55,0 x 40,0 x 23,0cm bei einem Gesamtgewicht von ca. 8,00kg. Daher sind leichte Trolleykonstruktionen gefordert, die diese Vorgaben einhalten und im Inneren gut bepackbar sind, um das vorgeschriebene Volumen optimal auszunutzen.

Trolleys bestehen im Wesentlichen aus den folgenden Elementen:
- Transportbehälter. Der Transportbehälter besteht in der Regel aus zwei Hartschalen oder Softschalen, die miteinander für den Transport verbunden werden, die Hartschalen erstrecken sich über die gesamte Transportbehälterhöhe. Die Oberseite des Transportbehälters verläuft dabei parallel zur Unterseite, die Unterseite wiederum parallel zum rollfähigen Untergrund. Ferner ist der Transportbehälter durch zwei parallele Längsseiten und zwei parallele Schmalseiten gekennzeichnet
- Vier Rolleinrichtungen mit Lenkrädern
- Ausziehgriffvorrichtung wie folgt gekennzeichnet:
   - Die Ausziehgriffvorrichtung besteht im Wesentlichen aus zwei teleskopierbaren Stützstangen und einer kurzen, nicht teleskopierbaren Griffstange, die die oberen Enden der Stützstangen miteinander verbindet. Die Stützstangen bestehen aus mindestens zwei ineinander verschiebbaren Stangen, die häufig in einem Hüllrohr angeordnet sind.
   - Die Griffstange erstreckt sich nur über einen Teil der Transportbehälteroberseite, häufig über ein Drittel
   - Anordnung der Ausziehgriffvorrichtung innerhalb oder außerhalb des Koffers.
   - Bei innenliegenden Ausziehgriffvorrichtungen befindet sich die Austrittsöffnung der Stützstangen an der Oberseite des Koffers
   - Mittige Anordnung der Ausziehgriffvorrichtung an einer Längsseite
   - Auszug erfolgt im Bereich der Oberseite des Trolleys
   - Ausziehrichtung entgegengesetzt zu dem Transportbehälter und weitgehend parallel zur Vertikalachse des Trolleys (Zeichnung1)

Auf Grund der Kürze der Griffstange wird die Ausziehgriffvorrichtung mittig an einer Längsseite des Trolleys angeordnet. Dies hat bei dem Ziehen des Trolleys den Vorteil, dass sich die Schwerachse des Trolleys nahe an der Schwerachse der ziehenden Person befindet, was als bequemer empfunden wird. Der Vergleich zwischen Zeichnung 1 und Zeichnung 2 verdeutlicht diesen Vorteil des Zusammenrückens der Schwerachsen, hier dargestellt im Vergleich kurzer Grifftsange (14) zur langer Griffstange (15). Die teleskopierte Ausziehgriffvorrichtung konventioneller Trolleys ist in Zeichnung 3 bis 5 dargestellt. Zeichnung 3 zeigt dabei den Koffer in frontaler Ansicht, Zeichnung 4 die Seitenansicht, Zeichnung 5 die Ansicht von oben.

Die mittige Anordnung der Ausziehgriffvorrichtung im Bereich einer Längsseite des Transportbehälters führt im Inneren des Koffers zu einer eingeschränkten Bepackbarkeit, da die Stützstangen die ebene, glatte Innenseite der Kofferschale beeinträchtigen. Demzufolge können beispielsweise an dieser Seite keine empfindlichen Stücke wie frisch gebügelte Blusen, Hemden oder auch größere Teile transportiert werden. Ferner sind die Zwischenräume zwischen den Stützstangen und die äußeren, seitlich angrenzenden Bereiche nur kleinteilig bepackbar. Alternativ entstehen größere "Lufträume", die das nutzbare Volumen dementsprechend einschränken.

Zur Verbesserung der Bepackbarkeit der Koffer im Bereich der Stützstangenanordnung sind aus dem Stand der Technik verschiedene Anordnungen der Stützstangen bekannt:
Aus A45C 13/38 (2006.01) sind außerhalb des Koffers, im Bereich der Vertikalränder angeordnete Stützstangen bekannt. Diese Anordnung bewirkt ein stabileres Laufverhalten der Trolleys beim Ziehen, gerade auch bei unebenen Untergründen. Allerdings sind derart konstruierte Koffer auf Grund des vergrößerten Abstands zwischen den Vertikalachsen ziehende Person/Koffer weniger komfortabel zu handhaben. Diese Einbuße beim Komfort vergrößert sich mit der Kofferbreite, so dass diese Konstruktionsform als insgesamt unhandlich empfunden wird, gerade bei Rücken- und Schulterproblemen. Ferner bedingt die außerhalb des Koffers liegenden Stützstange eine nach innen gewölbte Aussparung im Bereich des Vertikalrands der Schale, wodurch ungünstig in die Statik des Koffers eingegriffen wird. Dies führt zu einem höheren Materialeinsatz und damit zu einem größeren Eigengewicht bei vorgegebenem Gesamtgewicht.

In Abgrenzung zu Vorstehendem sind innerhalb des Koffers liegende Stützstangen aus Design AT00049743-0001 bekannt. Allerdings sind hier die Stützstangen ungünstig im Mittelbereich der Schmalseite angeordnet, ferner handelt es sich nicht um einen Hartschalenkoffer. Innerhalb des Koffers liegende Stützstangen sind ferner aus US 2017/0086555 A1 bekannt. Allerdings erstrecken sich hier die Stützstangen ausdrücklich nicht weitgehend über die gesamte Kofferlänge, sondern sind sehr kurz ausgebildet. Ferner handelt es sich hierbei ebenfalls nicht um einen Hartschalenkoffer.

Der Erfindung liegt somit die Aufgabe zu Grunde, eine Ausziehgriffvorrichtung zu entwickeln, die folgende Eigenschaften aufweist:
- Optimierung des nutzbaren Volumens von handgeführten Transportbehältern, insbesondere von Rollkoffern einschließlich ihrer besonderen Ausprägung als Trolley, Musterkoffern und Werkzeugkoffer. Das nutzbare Volumen der Transportbehälter ist insbesondere zu vergrößern durch Schaffung von "glatte Innenseiten", die nicht durch eine dort angeordnete Ausziehgriffvorrichtung gestört werden.
- guter Manövrierfähigkeit des Transportbehälters durch Reduzierung des Abstands zwischen der Schwerachse von ziehender Person und Koffer
- Optimierung der Kofferstatik durch Vermeidung statisch ungünstiger, außerhalb des Trolleys liegender Stützstangen im Bereich der Vertikalränder. Hierdurch Reduzierung des Gesamtgewichts des Trolleys.

Die Aufgabe wird durch die in den Ansprüchen 1 bis 8 beschriebenen Merkmale gelöst. Weitere vorteilhafte Ausgestaltungen der Erfindung ergeben sich aus den Unteransprüchen und der in der folgenden Beschreibung bevorzugten Ausführungsbeispielen.

Erfindungsgemäß ist es daher gemäß Anspruch 1 vorgesehen, die Ausziehgriffvorrichtung wie folgt auszubilden:
- Anordnung der teleskopierbaren Stützstangen im Bereich der Vertikalränder der aufgehenden Seiten oder im Bereich der aufgehenden Seiten.
- Die Stützstangen erstrecken sich über Teile oder über die gesamte Höhe des Transportbehälters.
- Ausziehbare, außenliegende Griffstange, die sich bei nicht teleskopierten Stützstangen im Bereich der Oberseite des Transportbehälters befindet
- Die teleskopierbare Griffstange verbindet die Stützstangen miteinander. In einer bevorzugten Ausgestaltung verbindet die teleskopierbare Griffstange die freien, oberen Bereiche der Stützstangen miteinander.

Bei nicht teleskopierter Ausziehgriffvorrichtung ist die Griffstange ausgezogen, die Stützstangen sind nicht teleskopiert. Bei teleskopierter Ausziehgriffvorrichtung ist die Griffstange zusammengeschoben und die Stützstangen sind teleskopiert, gebogen und/oder abgewinkelt. Die zusammengeschobene Griffstange bei teleskopierter Ausziehgriffvorrichtung ermöglicht es dem Reisenden, die Kofferschwerachse näher an die Schwerachse der eigenen Person zu rücken. Diese Anordnung wird beim Führen des Koffers als angenehmer empfunden. Das Teleskopieren der Ausziehgriffvorrichtung erfolgt, indem die Stützstangen teleskopiert und abgewinkelt und/oder gebogen werden, das Zusammenschieben der Griffstange erfolgt während oder nach diesem Vorgang. Das Zusammenschieben der Ausziehgriffvorrichtung erfolgt in umgekehrter Reihenfolge. Anspruch 1.

Gemäß Nebenanspruch 2 ist es erfinderisch vorgesehen, die teleskopierbare oder nicht teleskopierbare Griffstange bei nicht teleskopierter Ausziehgriffvorrichtung nur mit einer Stützstange zu verbinden, somit dauerhaft nur an einer Stützstange zu befestigen. Sofern es sich um eine nicht teleskopierbare Griffstange handelt, wird die Länge der Griffstange in einer angenehmen Griffbreite, vorzugsweise 18 cm, gewählt. Während oder nach Telekopierung der Stützstangen und der Abwicklung und/oder Biegung der Stützstangen wird das freie Ende der Griffstange mit der weiteren Stützstange verbunden. Die Verbindung kann in einer bevorzugten Ausführung im Bereich der freien Enden der Stützstangen erfolgen. Das Zusammenschieben der Ausziehgriffvorrichtung erfolgt, indem die Griffstange von der zuvor verbundenen Stützstange gelöst wird und die Stützstange zusammengeschoben wird. Anspruch 2.

Zur Stabilisierung der Ausziehgriffvorrichtung, insbesondere bei teleskopierten Stützstangen, ist es erfinderisch vorgesehen, den Transportbehälter im Austrittsbereichs der Stützstangen an der Oberseite der Transportbehälter zu profilieren. In einer vorzugsweisen Ausgestaltung ist die Profilierung derart auszubilden, dass durch die Profilierung ein maximaler Neigungswinkel der Stützstangen vorgegeben wird. Anspruch 3.

Gemäß Anspruch 1 werden die Stützstangen beim Teleskopieren der Ausziehgriffvorrichtung gebogen und/oder abgewinkelt. Zur Unterstützung dieses Vorgangs sind Gelenke und/oder Scharniere im Bereich der Stützstangen und Griffstangen vorgesehen. In einer bevorzugten Ausgestaltung sind die Scharniere und/oder Gelenke der Stützstangen nah dem Transportbehälter Anordnung (bezogen auf die teleskopierten Stützstangen) sowie im Übergang von Stützstangen zu der Griffstange vorgesehen. Zeichnung 10 zeigt ein bevorzugte Ausführungsbeispiel. Anspruch 4.

Zeichnungen 6 bis 12 zeigen eine bevorzugte Ausführung am Beispiel eines Trolleys in den Zeichnungen 6 bis 9 ist die nicht telekopierte Ausziehgriffvorrichtung dargestellt. Die Griffstange ist nahe der Oberseite des Koffers angeordnet, um das äußere Volumen möglichst gering zu halten und so die Vorgaben der Transportgesellschaften zu erfüllen. Vorzugsweise ist an der Kofferoberseite eine Aussparung zur Aufnahme der Griffstange vorgesehen, die Abwicklung der Griffstangen erfolgt durch Gelenke, die im Übergang Stützstange zur Griffstange und im unteren Bereich der Stützstange angeordnet sind. Zeichnungen 6 und 7 zeigen Frontalansichten, Zeichnung 8 eine Seitenansicht, Zeichnung 9 eine Aufsicht. In Zeichnungen 10 - 12 ist die teleskopierte Ausziehgriffvorrichtung dargestellt. Die Stützstangen sind teleskopiert und ungefähr in einer Ebene zueinander abgewinkelt, die Griffstange ist zusammengeschoben auf eine angenehme Griffbreite. Vorzugsweise kann hierbei wiederum von den üblichen 18 cm ausgegangen werden. Im Detail zeigt Zeichnungen 10 eine Frontalansicht, Zeichnung 11 eine Seitenansicht, Zeichnung 12 eine Aufsicht.

Zur Stabilisierung der Ausziehgriffvorrichtung ist es erfinderisch vorgesehen, für die Ausziehgriffvorrichtung eine Feststelleinrichtung vorzusehen. Die Verfahren sind aus dem Stand der Technik bekannt. Anspruch 5. Weiterhin ist es zur Stabilisierung der Ausziehgriffvorrichtung vorgesehen, die im Bereich der Stützstangen und Griffstangen abgeordneten Gelenke und Scharniere mit einer Bewegungsbegrenzung, Arretierung und/oder Bewegungserschwerung auszubilden. Die entsprechenden Verfahren sind ebenfalls aus dem Stand der Technik bekannt. Anspruch 6.

Gemäß Nebenanspruch 7 ist für Rollkoffer eine Ausziehgriffvorrichtung erfinderisch vorgesehen, die Rollkoffer sind wie folgt gekennzeichnet:
- Ein Kofferbehälter, in der Regel gebildet durch zwei Kofferschalen, insbesondere Hart- oder Softschalen, die miteinander für den Transport verbunden werden. Beide verbundenen Schalen bilden den Kofferbehälter und sind wie folgt gekennzeichnet:
   * Die Schalen erstrecken sich weitgehend über die gesamte Kofferhöhe
   * Oberseite parallel oder weitgehend parallel zur Unterseite
   * Unterseite parallel oder weitgehend parallel zum rollfähigen Untergrund
   * zwei parallele oder weitgehend parallele Längsseiten
   * zwei parallele oder weitgehend Schmalseiten
- Zwei bis vier Lenkrollen
- Ausziehgriffvorrichtung

Erfinderisch ist die Ausziehgriffvorrichtung, die mit oder ohne Feststelleinrichtung ausgerüstet ist, wie folgt gekennzeichnet: Die Griffstange verbindet die oberen Bereiche der Stützstangen miteinander. Die Länge der nicht teleskopierbaren Griffstange entspricht im Wesentlichen der Kofferbehälterbreite, sie sind im Bereich der äußeren Kofferbehälteroberseite angeordnet. Die teleskopierbaren Stützstangen werden vollständig oder weitgehend vollständig innerhalb des Rollkoffers im Bereich der aufgehenden Vertikalränder angeordnet, die Austrittsöffnung der Stützstangen befindet sich im Bereich der Kofferoberseite. Die Führung des Stützstangen im Innenbereich des Kofferbehälters erfolgt mit oder ohne Hüllrohr. Die Anordnung der Stützstangen im Inneren des Koffers erfolgt insbesondere, um die Statik des Rollkoffers zu verbessern und damit Gewicht zu sparen, da außenliegende, im Bereich der Vertikalränder angeordnete Stützstangen statisch ungünstige konkav ausgebildete Vertikalränder voraussetzen.

Beim Teleskopieren der Ausziehgriffvorrichtung erfolgt die weitgehende Parallelverschiebung der Griffstange, Ausziehrichtung entgegengesetzt zum Kofferbehälter. Die Ausziehlänge erfolgt dabei, bis für die ziehende Person eine als angenehm empfundene Distanz zum Kofferbehälter erreicht worden ist. Anspruch 7.

Die Zeichnungen 13 bis 19 zeigen eine bevorzugte Ausführung des Anspruch 7 am Beispiel eines Trolleys in den Zeichnungen 17 bis 19 ist dabei die nicht telekopierte Ausziehgriffvorrichtung dargestellt. Die Griffstange ist nahe der Oberseite des Koffers angeordnet, um das äußere Volumen möglichst gering zu halten und so die Vorgaben der Transportgesellschaften zu erfüllen. Vorzugsweise ist an der Kofferoberseite eine Aussparung zur Aufnahme der Griffstange vorgesehen, die Stützstange ist innerhalb des Koffers an einem Vertikalrand angeordnet. In Zeichnungen 13 - 15 ist die teleskopierte Ausziehgriffvorrichtung dargestellt. Die Stützstangen sind teleskopiert, die Griffstange ist in entgegengesetzter Richtung zum Kofferbehälter verschoben. Zeichnung 16 zeigt die die Aufsicht bei teleskopierter und nicht teleskopierter Ausziehgriffvorrichtung.

Zusammenfassend führen diese Ausziehgriffvorrichtung zu einer besseren Bepackbarkeit von Rollkoffern bei besserer Stabilität, geringeren Materialverbrauch, geringerem Gewicht und besserer Rollbarkeit von rollbaren, handgeführten Transportbehältern.

### Zitierte Patentliteratur:

- A45C 13/38 (2006.01)
- AT00049743-0001
- US 2017/0086555 A1

### Bezugszeichenliste:

- 1: Kofferschale
- 2: Verbindungsmittel Kofferschalen
- 3: Oberseite Kofferbehälter
- 4: Unterseite Kofferbehälter
- 5: Längsseite Kofferbehälter
- 6: Schmalseite Kofferbehälter
- 7: Vertikalrand Kofferbehälter
- 8: Rollvorrichtung
- 9: Teleskopierbare Stützstangen
- 10: Oberes Ende Stützstange
- 11: Unteres Ende Stützstange
- 12: Austrittsöffnung Stützstange
- 13: Griffstange teleskopiert
- 14: Verkleinerte Distanz ziehende Person/Koffer
- 15: Vergrößerte Distanz ziehende Person/Koffer
- 16: Gelenk /Scharnier
- 17: Aussparung Griffmulde
- 18: Aussparung Kofferschale zur Aufnahme der Griffstange
- 19: Griffstange zusammengeschoben
- 20: Stützstangen teleskopiert und zueinander abgewinkelt
- 21: Schwerachse ziehende Person
- 22: Schwerachse Koffer
- 23: Griffstange nicht teleskopierbar
- 24: Ausziehgriffvorrichtung
- 25: Hüllrohr, dargestellt als gezackte Linie

## Patentansprüche

1. Ausziehgriffvorrichtung für handgeführte Transportbehälter wie folgt gekennzeichnet:
Ausziehgriffvorrichtung mit mindestens zwei teleskopierbaren Stützstangen und mindestens einer weitgehend horizontal angeordneten, teleskopierbaren Griffstange. Die teleskopierbare Griffstange verbindet die teleskopierbaren Stützstangen miteinander. Anordnung der Stützstangen an den Vertikalrändern der aufgehenden Transportbehälterseiten oder im Bereich der aufgehenden Transportbehälterseiten. Im nicht teleskopierten Zustand erstrecken sich die Stützstangen über Teile oder die gesamte Länge des Vertikalrands oder über Teile oder die gesamte Höhe der aufgehenden Seite des Transportbehälters. Die Anordnung erfolgt innerhalb und/oder außerhalb des Transportbehälters.
Bei nicht telekopierter Ausziehgriffvorrichtung sind die Stützstangen nicht teleskopiert, die Griffstange ist teilweise oder vollständig ausgezogen und außerhalb des Transportbehälters im Bereich der Transportbehälteroberseite angeordnet. Bei teleskopierter Ausziehgriffvorrichtung sind die Stützstangen teilweise oder vollständig teleskopiert, abgewinkelt und/oder gebogen, die Griffstange ist vollständig oder teilweise eingezogen.
Beim Telekopieren der Ausziehgriffvorrichtung werden die Stützstangen teleskopiert, abgewinkelt und/oder gebogen, die Griffstange wird zusammengeschoben. Das Zusammenschieben der Ausziehgriffvorrichtung erfolgt in umgekehrter Richtung.

2. Ausziehgriffvorrichtung für handgeführte Transportbehälter wie folgt gekennzeichnet:
Ausziehgriffvorrichtung mit mindestens zwei teleskopierbaren Stützstangen und mindestens einer weitgehend horizontal angeordneten, teleskopierbaren oder nicht teleskopierbaren Griffstange. Anordnung der Stützstangen an den Vertikalrändern der aufgehenden Transportbehälterseiten oder im Bereich der aufgehenden Transportbehälterseiten.
Im nicht teleskopierten Zustand der Ausziehgriffvorrichtung erstrecken sich die Stützstange über Teile oder die gesamte Länge des Vertikalrands oder über Teile oder die gesamte Höhe der aufgehenden Seite des Transportbehälters. Die Anordnung erfolgt innerhalb und/oder außerhalb des Transportbehälters. Bei nicht telekopierter Ausziehgriffvorrichtung ist die Griffstange im Bereich der Transportbehälteroberseite angeordnet und mit einer Stützstange verbunden. Bei telekopierter Ausziehgriffvorrichtung sind die Stützstangen teilweise oder vollständig teleskopiert, abgewinkelt und/oder gebogen, die Griffstange ist mit beiden Stützstangen verbunden.
Beim Teleskopieren der Ausziehgriffvorrichtung werden die Stützstangen teleskopiert, abgewinkelt und/oder gebogen, die Griffstange wird mit dem freien Endbereich der weiteren Stützstange verbunden. Das Zusammenschieben der Ausziehgriffvorrichtung erfolgt, indem die Stützstangen zusammengeschoben werden und die Griffstange von der zuvor befestigten Stützstange gelöst wird.

3. Ausziehgriffvorrichtung nach einem der vorangegangenen Ansprüche, jedoch Ausbildung einer winkligen Profilierung an der Oberseite des Transportbehälters im Austrittsbereich der Stützstangen.

4. Ausziehgriffvorrichtung nach einem der vorangegangenen Ansprüche, jedoch Anordnung von Gelenken und/oder Scharnieren im Bereich der Griffstangen und/oder im Bereich der Stützstangen.

5. Ausziehgriffvorrichtung nach einem der vorangegangenen Ansprüche, jedoch Anordnung einer Feststelleinrichtung zur Arretierung der teleskopierten und/oder der nicht teleskopierten Ausziehgriffeinrichtung.

6. Ausziehgriffvorrichtung nach einem der vorangegangenen Ansprüche, jedoch Ausbildung der Feststelleinrichtung durch Bewegungsbegrenzung und/oder Bewegungserschwerung und/oder Arretierung der Gelenke und/oder Scharniere.

7. Ausziehgriffvorrichtung für handgeführte Transportbehälter wie folgt gekennzeichnet:
Ausziehgriffvorrichtung mit oder ohne Feststelleinrichtung mit mindestens zwei teleskopierbaren Stützstangen und mindestens einer Griffstange. Die Griffstange verbindet die oberen Bereiche der teleskopierbaren Stützstangen miteinander und befindet sich bei nicht teleskopierten Stützstangen außerhalb des Kofferbehälters im Bereich der Oberseite des Kofferbehälters.
Anordnung der Stützstangen im Bereich von zwei Vertikalrändern der aufgehenden Kofferbehälterseiten, Führung im Westlichen innerhalb des Koffers. Die Austrittsöffnung der Stützstangen befinden sich an der Kofferoberseite.
Bei nicht telekopierter Ausziehgriffvorrichtung sind die Stützstangen nicht teleskopiert. Bei telekopierter Ausziehgriffvorrichtung sind die Stützstangen ganz oder teilweise teleskopiert, die mit den Stützstangen verbundene Griffstange ist entgegen der Orientierung zum Kofferbehälter verschoben.
Beim Teleskopieren der Ausziehgriffvorrichtung werden die Stützstangen bei gleichzeitiger Verschiebung der Griffstange teleskopiert. Das Zusammenschieben der Ausziehgriffvorrichtung erfolgt in umgekehrter Richtung.

8. Ausziehgriffvorrichtung nach einem der vorangegangenen Ansprüche, jedoch Transportbehälter ausgebildet als Rollkoffer, Musterkoffer oder Werkzeugkoffer.
